# EUROPÄISCHE PATENTSCHRIFT

(11) **EP 0 180 086 B1**
(45) Veröffentlichungstag und Bekanntmachung des Hinweises auf die Patenterteilung: **31.01.1990**
(21) Anmeldenummer: 85113040.1
(22) Anmeldetag: 15.10.1985
(51) Int. Cl.: F01M 5/00, F01M 1/10, F28F 9/26

(54) **Ölkühler**
Oil cooler
Refroidisseur d'huile

(30) Priorität: 02.11.1984 DE 3440064
(43) Veröffentlichungstag der Anmeldung: 07.05.1986
(73) Patentinhaber: Behr GmbH & Co., D-70469 Stuttgart (DE)
(72) Erfinder: Schwarz, Gebhard, D-7000 Stuttgart 31 (DE)
(74) Vertreter: Wilhelm, Hans-Herbert, Dr.-Ing.

(56) Entgegenhaltungen:
- DE-A- 1 934 193
- DE-A- 2 243 617
- DE-A- 2 306 426
- DE-B- 2 843 423
- DE-C- 949 172
- FR-A- 2 249 301
- GB-A- 1 097 357

## Beschreibung

Die Erfindung betrifft einen Ölkühler für Verbrennungsmotoren nach dem Oberbegriff des Patentanspruches 1, insbesondere zum Einbau zwischen Motor und einem Ölfilter (GB-A 1097357).

Ölkühler dieser Art sind in der Form von Scheibenkühlern (DE-AS 2 843 423) bekannt. Bei diesen Scheibenkühlern sind in einem vom Kühlwasser durchflossenem Gehäuse mehrere hohle Scheiben hintereinander und parallel zueinander angeordnet, die vom Öl durchflossen und vom Kühlwasser umspült sind. Solche Scheibenkühler müssen auf relativ aufwendige Art hergestellt werden, bei der Löt- oder Schweissvorgänge nötig sind. Sie weisen auch ein relativ hohes Gewicht und eine für manche Anwendungsfälle nicht ausreichende Kühlleistung auf.

Aus der DE-PS 1 934193 ist auch ein Ölkühler bekannt, bei dem das von dem Verbrennungsmotor kommende heisse Öl durch eine im Inneren eines wasserdurchströmten Gehäuses angeordnete Rohrschlange geführt wird. Auch diese Bauart ist aufwendig in der Herstellung, weil auch dort die Rohrschlange eingeschweisst oder eingelötet werden muss.

Es ist für Wärmetauscher für Kleinanlagen bekannt (DE-A 2243617), Wasserkästen an einem Wärmetauschergehäuse durch einen Bordelrand zu befestigen und es ist bei anderen Bauarten (DE-C 949172) auch bekannt, einen Rohrblock und Wasserkästen in ein rohrförmiges Mittelteil einzusetzen und dort durch radiale Klemmkräfte eines elastischen Dichtungsringes zu halten. Schliesslich ist es auch bekannt, die Dichtung zwischen einem Rippenblock und rechteckigen Wasserkästen so auszubilden (FR-A 2249301), dass ein dichter Einbau in ein Gehäuse möglich ist. Alle diese baulichen Merkmale lassen sich aber nicht ohne weiteres untereinander kombinieren und bei Ölkühlern der eingangs genannten Art vorsehen.

Der Erfindung liegt daher die Aufgabe zugrunde, einen Ölkühler der eingangs genannten Art zu schaffen, der einfacher und ohne einen Löt- oder Schweissvorgang herstellbar ist.

Diese Aufgabe wird bei einem Ölkühler der eingangs genannten Art durch die kennzeichnenden Merkmale des Patentanspruches 1 gelöst. Solche von Wasser-Luftkühlern her im Prinzip bekannten Wärmetauschkörper lassen sich in einfacher Weise mit Hilfe von Dichtungen o. dgl. ohne Löt-oder Schweissvorgänge in die Gehäusekammer einsetzen. Sie bedürfen auch zu ihrer Herstellung selbst keines Lötvorganges. Ein weiterer Vorteil ist, dass die Wasserdurchströmung durch die parallelen Rohre genau definiert ist, was bei bekannten Bauformen nicht gewährleistet ist.

Der gesamte Aufbau des Ölkühlers ist sehr einfach ausgestaltet, weil die Kühlflüssigkeitssammelräume durch die zwei sich gegenüberliegenden Böden und je einen aufgesetzten haubenförmigen Wasserkasten gebildet sind und es dann möglich ist, die Gehäusekammer als einen an zwei Seiten offenen Rahmen auszubilden, in dessen offene Seiten die Wasserkästen mit Dichtungen eingesetzt und jeweils durch einen umgebördelten Rand der Gehäusekammer gehalten sind. Auch hierzu ist kein Lötvorgang notwendig.

In an sich bekannter Weise können die im Wärmetauschkörper vorgesehenen Rohre solche mit kreisringförmigem Querschnitt sein, deren Ende in den Böden durch Aufweiten und/oder durch Einfügen von Dichtringen abgedichtet sind. Die Rohre können wiederum über eine Vielzahl von Rippen oder Lamellen, die im wesentlichen in senkrecht zur Längsrichtung der Rohre verlaufenden Ebenen liegen und vom Öl umspült werden, zu einem Rohrrippenblock verbunden sein, der mit den an seinen beiden Endseiten vorgesehenen Böden dicht in der Gehäusekammer verklemmt werden kann, ehe die beiden Wasserkästen aufgesetzt werden. Auch in diesem Fall kann zwischen den Böden und der Gehäusekammer eine umlaufende Dichtung vorgesehen sein. Durch das Aufweiten der Rohrenden werden die Böden zusammengezogen und verklemmen sich am Rand der Gehäusekammer.

Vorteilhafte Weiterbildungen der Erfindung sind durch die Unteransprüche gekennzeichnet. Die Gehäusekammer kann eine quer zu den Rohren des Wärmetauschkörpers verlaufende durchgehende Bohrung besitzen, durch die in einfacher Weise ein hohler Anschlussstutzen durchführbar ist, dessen eines Ende mit einem Motor und dessen anderes Ende mit einem Ölfilter verschraubt werden kann. Auf diese Weise kann die Gehäusekammer über eine umlaufende Dichtung am Motor anliegen, wobei innerhalb des Bereiches dieser Dichtung Öleintrittsöffnungen vorgesehen sein können und der von der Dichtung abgeschlossene Raum mit mindestens einer Anschlussöffnung zum Motor in Verbindung steht. Das heisse Motoröl tritt dadurch durch die Öleintrittsöffnungen in die Gehäusekammer ein, strömt an den vom Kühlmittel, beispielsweise von Wasser, durchströmten Rohren und an den daran anliegenden Lamellen vorbei und tritt zweckmässig über eine Mehrzahl von Austrittsöffnungen in einen Ringraum des Filters ein, wobei diese Austrittsöffnungen wiederum in einen Raum münden, der durch eine umlaufende Dichtung gegenüber dem Ölfilter abgegrenzt ist. Die beiden von Dichtungen eingeschlossenen Räume auf beiden Seiten der Gehäusekammer können von je einem umlaufenden Rand der Gehäusekammer gebildet werden, an dessen Stirnseite jeweils die Dichtung angeordnet ist.

Um aus Einbaugründen sowohl den Anschlussstutzen als auch den Abflussstutzen für das Kühlmittel auf derselben Seite des Ölkühlers anordnen zu können, kann schliesslich einer der beiden Wasserkästen mit beiden Anschlussstutzen und mit einer Trennwand zwischen Zu- und Abflussstutzen versehen sein, so dass das Kühlmittel nur durch einen Teil der Rohre in der einen Richtung und nach der Umlenkung in dem anderen Wasserkasten dann durch den zweiten Teil der Rohre wieder in den ersten Wasserkasten zurückfliessen kann.

In der Zeichnung ist eine bevorzugte Ausführungsform der Erfindung dargestellt, die im folgenden erläutert wird. Es zeigen:
Fig. 1 die teilweise aufgeschnittene Draufsicht auf einen erfindungsgemässen Ölkühler,
Fig. 2 die teilweise geschnittene Ansicht des Ölkühlers der Fig. 1 in Richtung des Pfeiles 11 gesehen,
Fig. 3 die teilweise geschnittene Ansicht des Ölkühlers in Richtung des Pfeiles 111 der Fig. 1 gesehen und
Fig. 4 die Ansicht des Ölkühlers nach Fig. 3 im eingebauten Zustand zwischen einem Motorblock und einem Ölfilter.

Der in der Fig. 1 gezeigte Ölkühler ist im ganzen mit 1 bezeichnet. Er besitzt eine Gehäusekammer 2, die aus einem im wesentlichen als offener Rahmen ausgebildeten Mittelteil 2a mit zwei gegenüberliegenden geschlossenen Stirnwänden 2b und zwei gegenüberliegenden Seitenwänden 2c besteht, in den an den beiden anderen offenen Seiten je ein haubenförmiger Wasserkasten 2d bzw. 2e eingesetzt ist. Das Mittelteil 2a bildet einen Gehäuseteil, in den ein Wärmetauschkörper in Form eines Rohrrippenblockes 18 eingesetzt ist. Der Rohrrippenblock 18 besteht dabei aus mehreren parallel zueinander angeordneten Rohren 11a, 11b, 11c bzw. 17a, 17b, in die nicht dargestellte Turbulenzeinlagen eingesetzt sein können, und aus lamellenförmigen Rippen 18a, die in Ebenen liegen, die senkrecht zu den Achsen der Rohre 11 a bis 11 c und 17a und 17b verlaufen. Diese lamellenförmigen Rippen 18a vergrössern somit in bekannter Weise die Wärmetauschfläche. Sie sind mit den Rohren 11 bis 11 c bzw. 17a, 17b lötlos, z.B. durch Aufweiten der Rohre verbunden und stehen mit diesen in Wärmekontakt.

Die Rohre 11 a bis 11 c bzw. 17a und 17b sind mit ihren Enden in Böden 8 und 13 eingesetzt, die in den Mittelteil 2a nach dem Einsetzen des Rohrrippenblockes 18 von beiden Seiten her unter Zwischenfügung je einer Dichtung 13a bzw. 8a eingelegt und dann gegen den Mittelteil 2a verklemmt werden. Dies kann dadurch geschehen, dass die freien, über die Rohrböden 8 bzw. 13 hinausstehenden Enden der Rohre 11 bis 11c bzw. 17a, 17b aufgeweitet werden, so dass sie einerseits dicht in den Rohrböden verpresst sind, andererseits diese wiederum aufeinander zu und damit gegen die Dichtungen 13a, 8a und das Mittelteil 2a drücken. Der durch die Rohrböden 8 bzw. 13 auf beiden zunächst noch offenen Seiten abgeschlossene Mittelteil 2a wird dann nach aussen jeweils durch die haubenförmigen Wasserkästen 2d und 2e abgeschlossen, die mit den Böden 8 bzw. 13 Kühlflüssigkeits-Sammelräume 7, 9 bzw. 15 bilden, durch die das durch einen Anschlussstutzen 3 in Richtung des Pfeiles 4 zugeführte Kühlwasser in Richtung des Pfeiles 15 zu einem Abführstutzen 5 und von dort dann in Richtung des Pfeiles 6 abströmen kann. Zu- und Abführstutzen 3 bzw. 5 sind an dem Wasserkasten 2d angebracht, der ausserdem noch mit einer Trennwand 10 versehen ist, die sich dicht auf den zugeordneten Boden 8 des oberen Wasserkastens aufsetzt. Durch diese Ausgestaltung werden die Rohre in zwei Gruppen unterteilt, wobei durch die Rohre 11 a bis 11 c das Kühlwasser nach unten in den Sammelraum 15 strömt, dort umgelenkt wird und durch die Rohre 17a, 17b in den Kühlflüssigkeitssammelraum 9 des oberen Wasserkastens 2d gelangt und von dort in Richtung des Pfeiles 6 austritt.

Die beiden Wasserkästen 2d bzw. 2e sind dadurch fest mit dem Mittelteil 2a verbunden, dass jeweils ein Rand 2f des Mittelteiles 2a um einen Rand der Wasserkästen 2d bzw. 2e umgebördelt wird, so dass diese gegen die zugeordneten Böden 8 bzw. 13 und gegen Dichtungen 12 gedrückt werden, die die Abdichtung zwischen den Wasserkästen 2d, 2e und den zugeordneten Böden 8 bzw. 13 herstellen. Der gesamte Aufbau des Ölkühlers 1 kann daher ohne einen Löt- oder Schweissvorgang erfolgen.

Der Mittelteil 2a ist auf den in etwa senkrecht zu den Seitenwänden 2b verlaufenden Seiten 2c mit mehreren, beim Ausführungsbeispiel als Bohrungen ausgeführten Öffnungen 19 versehen, die den Zugang zum Innenraum der Gehäusekammer 2 ermöglichen. Auf der gegenüberliegenden Seite sind Öffnungen 25 in gleicher Ausgestaltung vorgesehen. Die Öffnungen 19 bzw. 25 münden jeweils in einen Ringraum 26a bzw. 26b, der nach aussen offen ist und von einem umlaufenden Rand 30a bzw. 30b begrenzt ist. Zentral durch die Gehäusekammer 2 verläuft eine eingesetzte Hülse 21, die durch entsprechende Öffnungen in den Seitenwänden 2c und in dem Rohrrippenblock 18 hindurchgeführt ist. Diese Hülse 21 und die Öffnungen 19 bzw. 25 sind für die Öldurchströmung gedacht. Das Öl strömt dabei zunächst beispielsweise in Richtung des Pfeiles 22 durch die Öffnungen 25 in die Gehäusekammer, umströmt den Rohrrippenblock 18 und tritt in Richtung des Pfeiles 23 wieder aus den Öffnungen 19 aus, durchströmt beispielsweise einen Ölfilter und kehrt dann in Richtung des Pfeiles 24a und 24b durch die Hülse 21 wieder zum Motor zurück, wie dies aus Fig. 3 deutlich wird.

Fig. 4 zeigt den Ölkühler in der Darstellung gemäss Fig. 3 jedoch in eingebauten Zustand, wobei auch die Anschlussteile ebenfalls zum Teil geschnitten dargestellt sind. Der ausschnittsweise gezeigte Motorblock 40 eines Verbrennungsmotors ist mit einer Bohrung 34 versehen, die an ihrem äusseren Ende mit einem Innengewinde versehen ist. In diesem Innengewinde ist ein hohler Anschlussstutzen 28 eingeschraubt, der durch die Öffnung 20 des Ölkühlers 1 hindurch gesteckt ist. Auf seiner dem Motorblock 40 gegenüberliegenden Seite ist auf den Anschlussstutzen 28 ein Ölfilter 29 aufgeschraubt. Der Ölkühler 1 ist gegenüber dem Motorblock 40 durch eine umlaufende Dichtung 36 abgedichtet, die in eine Nut in dem Rand 30b eingelegt ist. Gegenüber dem Ölfilter 29 ist der Ölkühler 1 durch eine umlaufende Dichtung 31 abgedichtet, die aussen an der Stirnfläche des Randes 30a anliegt. Der Ölfilter 29 weist Öffnungen 35 auf, durch die das aus den Öffnungen 19 (Fig. 3) in Richtung des Pfeiles 23 ausströmende Öl in den Filter 29 eindringen kann, dort umgelenkt wird und durch die Öffnung 33 des Anschlussstutzens 28 zur Bohrung 34 des Motorblockes 40 gelangt und von dort zum Motor zurückgeführt wird. Das ungereinigte und heisse Motoröl gelangt über einen Anschlusskanal 32 im Motorblock 40 in den Raum 26b, gelangt von dort durch die Öffnungen 25 in die Gehäusekammer 2 und wird, wie anhand von Fig. 3 bereits geschildert, am Rohrrippenblock 18 vorbeigeführt, der vom Kühlwasser durchströmt ist.

Der neue Ölkühler weist auf Grund seiner Bauart zum einen herstellungstechnische Vorteile auf. Er besitzt aber auch eine wesentlich grössere Kühlkapazität und einen wesentlich geringeren Durchgangswiderstand für das Öl, das deshalb auch in grösserer Menge durch Kühler und Filter geführt werden kann.

## Patentansprüche

1. Ölkühler für Verbrennungsmotoren, insbesondere zum Einbau zwischen Motor und einem Ölfilter, mit vom zu kühlenden Öl durchströmten und von einer Kühlflüssigkeit, insbesondere Wasser, durchströmten Wärmeaustauschräumen, die aneinander grenzen, wobei der vom Öl durchströmte Wärmetauschraum als eine Gehäusekammer ausgebildet ist, in die von der Kühlflüssigkeit durchströmte Rohre mit im wesentlichen senkrecht zu ihrer Längsrichtung verlaufenden Rippen eingesetzt sind, die mit ihren Enden in den Böden von gegenüberliegenden und durch haubenförmige Wasserkästen abgeschlossenen Kühlflüssigkeitssammelräumen abgedichtet gehalten sind, dadurch gekennzeichnet, dass die Gehäusekammer als rahmenförmiges Mittelteil (2a) ausgebildet ist, in das eine Vielzahl von parallelen Rohren (11a bis 11c, 17a, 17b) eines Rippenrohrblockes (18) eingesetzt sind, dass die Rippen (18a) der Rohre durchgehend sind und alle Rohre untereinander verbinden, dass die Rohre in den Böden (8, 13) der Wasserkästen (2d, 2e) durch Aufweiten und/oder durch Einfügen von Dichtungen gehalten sind und dass in die beiden offenen Seiten des Mittelteils (2a) jeweils die Wasserkästen mit Dichtungen (12) eingesetzt und durch einen umgebördelten Rand (2f) des Mittelteils (2a) gehalten sind.

2. Ölkühler nach Anspruch 1, der an Verbrennungsmotoren zwischen Motorblock und Ölfilter eingebaut ist, dadurch gekennzeichnet, dass eine quer zu der Richtung der Rohre den RippenRohrblock (18) durchquerende und gegenüber der Gehäusekammer abgedichtete Öffnung (20) vorgesehen ist, die als Befestigungsöffnung dient.

3. Ölkühler nach Anspruch 2, dadurch gekennzeichnet, dass ein die Öffnung (20) durchsetzender hohler Anschlussstutzen (28) zur Befestigung vorgesehen ist, dessen eines Ende mit dem Motorblock (40) und dessen anderes Ende mit dem Ölfilter (29) verschraubbar ist.

4. Ölkühler nach Anspruch 2 und 3, dadurch gekennzeichnet, dass die Gehäusekammer (2) über eine umlaufende Dichtung (36) am Motorblock (40) anliegt und innerhalb des Bereiches dieser Dichtung mit Öleintrittsöffnungen (25) versehen ist, wobei der von der Dichtung abgeschlossene Raum (26b) mit einem Anschlusskanal (32) zum Motorblock (40) in Verbindung steht.

5. Ölkühler nach Anspruch 4, dadurch gekennzeichnet, dass die Gehäusekammer (2) mit einer umlaufenden Dichtung (31) an dem Ölfilter (29) anliegt, und dass die Dichtung einen Raum (26a) der Gehäusekammer abgrenzt, in den eine Mehrzahl von Ölaustrittsöffnungen (19) mündet, über die das Öl in einen Ringraum des Ölfilters eintreten kann.

6. Ölkühler nach den Ansprüchen 4 und 5, dadurch gekennzeichnet, dass die beiden von Dichtungen (36, 31) eingeschlossenen Räume von je einem umlaufenden Rand (30b, 30a) der Gehäusekammer (2) gebildet werden, an dessen Stirnseite jeweils die Dichtung angeordnet ist.

7. Ölkühler nach einem der Ansprüche 1 bis 6, dadurch gekennzeichnet, dass einer der Wasserkästen (2d) mit den Zu- und Abflussstutzen (3, 5) für das Kühlmittel und mit einer zwischen diesen verlaufenden Trennwand (10) versehen ist, die an dem zugeordneten Boden (8) dicht anliegt.

## Revendications

1. Refroidisseur d'huile pour moteurs à combustion interne, notamment pour une installation entre un moteur et un filtre à huile, comportant des volumes d'échange de chaleur traversés à l'huile à refroidir et traversés par un liquide de refroidissement, notamment de l'eau, qui sont mutuellement adjacents, le volume d'échange de chaleur traversé par l'huile étant agencé comme une chambre de carter dans laquelle sont disposés des tubes parcourus par le liquide de refroidissement, comportant des ailettes orientées sensiblement perpendiculairement à leur direction longitudinale, et étant maintenus de façon étanche par leurs extrémités dans les fonds de volumes collecteurs de liquide de refroidissement qui sont disposés dans des positions mutuellement opposées et entourés par des boîtes à eau en forme de capots, caractérisé en ce que la chambre de carter est agencée comme une partie centrale (2a) en forme de châssis, dans laquelle sont disposés un grand nombre de tubes parallèles (11a, 11c, 17a, 17b) d'un ensemble de tubes ailetés (18), en ce que les ailettes (18a) des tubes sont continues et relient tous les tubes entre eux, en ce que les tubes sont maintenus dans les fonds (8, 13) des boîtes à eau (2d, 2e) par mandri- nage et/ou par insertion de joints d'étanchéité, et en ce que, dans les deux côtés ouverts de la partie centrale (2a), les boîtes à eau sont respectivement montées avec des joints d'étanchéité (12) et sont maintenues par un bord rabattu (2f) de la partie centrale (2a).

2. Refroidisseur d'huile selon la revendication 1, qui est installé dans des moteurs à combustion interne entre le bloc-moteur et le filtre à huile, caractérisé en ce qu'il est prévu une ouverture (20), traversant l'ensemble de tubes ailetés (18) perpendiculairement à la direction des tubes et étanchée par rapport à la chambre de carter, en servant d'ouverture de fixation.

3. Refroidisseur d'huile selon la revendication 2, caractérisé en ce qu'une tubulure de raccordement (28), creuse et traversant l'ouverture (20), est prévue pour la fixation, une extrémité de la tubulure pouvant être reliée par vissage au bloc-moteur (40) et son autre extrémité au filtre à huile (29).

4. Refroidisseur d'huile selon les revendications 2 et 3, caractérisé en ce que la chambre de carter (2) est appliquée par l'intermédiaire d'un joint périphérique d'étanchéité (36) contre le bloc-moteur (40) et est pourvue d'orifices (25) d'entrée d'huile à l'intérieur de la zone de ce joint d'étanchéité, le volume (26b) entouré par le joint d'étanchéité étant relié avec le bloc-moteur (40) par un canal de liaison (32).

5. Refroidisseur d'huile selon la revendication 4, caractérisé en ce que la chambre de carter (2) s'applique par un joint d'étanchéité périphérique (31) contre le filtre à huile (29), et en ce que le joint d'étanchéité délimite un volume (26a) de la chambre de carter dans lequel débouchent plusieurs orifices (19) de sortie d'huile par l'intermédiaire desquels l'huile peut pénétrer dans un volume annulaire du filtre à huile.

6. Refroidisseur d'huile selon les revendications 4 et 5, caractérisé en ce que les deux volumes entourés par les joints d'étanchéité (36, 31) sont définis chacun par un bord périphérique (30b, 30a) de la chambre de carter (2) sur le côté frontal duquel est disposé le joint d'étanchéité respectif.

7. Refroidisseur d'huile selon une des revendications 1 à 6, caractérisé en ce qu'une des boîtes à eau (2d) est pourvue de tubulures d'entrée et de sortie (3, 5) pour le fluide de refroidissement, et d'une paroi séparatrice (10) disposée entre lesdites tubulures et qui s'applique de façon étanche contre le fond associé (8).

## Claims

1. An oil cooler for internal combustion engines, particularly for incorporation between the engine and an oil filter, with adjacent heat exchange chambers through which cooling oil and a cooling liquid, particularly water, flow, the heat exchange chamber through which the oil flows being constructed as a housing chamber into which pipes through which the cooling liquid passes are placed with ribs extending substantially perpendicularly to their longitudinal direction, which ribs are seal-tightly held by their ends in the bottoms of oppositely placed coolant collector chambers closed by hood-shaped water tanks, characterized in that the housing chamber is constructed as a frame-shaped central part (2a) into which a plurality of parallel pipes (11a a to 11c, 17a, 17b) of a block of ribbed tubes (18) are placed, in that the ribs (18a) of the tubes are continuous and connect all tubes together, in that the tubes are held in the bottoms (8, 13) of the water tanks (2d, 2e) by widening out and/or by the insertion of seals, and in that, into the two open sides of the central part (2) the water tanks with seals (12) are introduced and are held by a flanged edge (2f) of the central part (2a).

2. An oil cooler according to claim 1 which is incorporated in internal combustion engines between engine block and oil filter, characterized in that provision is made for an opening (20) extending across the block of ribbed tubes (18) transversely to the direction of the tubes, and sealed with respect to the housing chamber.

3. An oil cooler according to claim 2, characterized in that a hollow connection piece (28) passing through the opening (20) is provided for fixing, its one end being screwable with the engine block (40) and its other end being screwable with the oil filter (29).

4. An oil cooler according to claims 2 and 3, characterized in that the housing chamber (2) applies on the engine block (40) with the interposition of a surrounding seal (36) and is provided with oil inlets (25) inside the region of this seal, the space enclosed by the seal (26b) being connected with the engine block (40) by a connecting channel (32).

5. An oil cooler according to claim 4, characterized in that the housing chamber (2) applies on the oil filter (29) with the interposition of a surrounding seal (31) and in that the seal delimits a space (26a) in the housing chamber into which a plurality of oil outlets (19) open out, through which the oil can enter an annular space of the oil filter.

6. An oil cooler according to claims 4 and 5, characterized in that the two spaces enclosed by seals (36,31) are formed respectively by one surrounding edge (30b, 30a) of the housing chamber, on the front side of which the seal is fitted in each instance.

7. An oil cooler according to claims 1 to 6, characterized in that one of the water tanks (2d) is provided with the inflow and outflow pipes (3, 5) for the coolant and with a partition (10) extending between them which is placed close to the associated bottom (8).
